# EUROPÄISCHE PATENTSCHRIFT

(11) **EP 0 942 138 B1**
(45) Veröffentlichungstag und Bekanntmachung des Hinweises auf die Patenterteilung: **10.08.2005**
(21) Anmeldenummer: 99101432.5
(22) Anmeldetag: 27.01.1999
(51) Int. Cl.: E06B 3/54

(54) **Abstützelement einer Glasscheibe**
Supporting element for panes
Elément de support pour vitres

(30) Priorität: 13.03.1998 DE 29804555 U
(43) Veröffentlichungstag der Anmeldung: 15.09.1999
(73) Patentinhaber: Niemann, Hans Dieter, 50169 Kerpen-Horrem (DE)
(72) Erfinder: Niemann, Hans Dieter, 50169 Kerpen-Horrem (DE)
(74) Vertreter: Draudt, Axel Hermann Christian, Dipl.-Ing.

(56) Entgegenhaltungen:
- EP-A- 0 412 669
- EP-A- 0 745 749

## Beschreibung

Die Erfindung bezieht sich auf ein Abstützelement einer Glasscheibe nach Oberbegriff von Anspruch 1.

Ein Abstützelement ist in der EP 0 745 749 A1 offenbart. Es sitzt zwischen einem Hohlprofilrahmen und einer Glasscheibe/Verglasung und stützt beide gegeneinander ab. Zur Fixierung an dem Profilrahmen ist an einer Längskante des Abstützelements eine Klemmteil-Haltevorsprung-Paarung vorhanden. Der Haltevorsprung dieser Paarung greift senkrecht zur Rahmenebene formschlüssig in den Hinterschnitt, der an einer Nutwand einer Dichtungsaufnahmenut in einem Rahmenüberschlag ausgebildet ist. Das Klemmteil ist an der Unterseite des Abstützelements an einer Längskante des Profilrahmens abgestützt, so daß das Abstützelement insgesamt quer formschlüssig festgelegt ist. Zum Herstellen des Formschlusses muß das Abstützelement in dem Hohlprofilrahmen verrastet werden. Dazu ist eine Verformung des Abstützelements erforderlich.

Zur Vereinfachung der Verrastung hat das Abstützelement im Bereich der Abwinkelung des Haltevorsprungs eine Schwachstelle. Diese Schwachstelle wird beim Einsetzen geknickt, so daß der Haltevorsprung senkrecht von dem Abstützelement abgespreizt ist. Dies ist die Montagestellung des Abstützelementes. Eine solche Schwachstelle ist vorgesehen, damit die zur Verrastung erforderliche Verformung des Abstützelements bewirkt werden kann. Das Abstützelement gibt dann bei Verrastung im Bereich der Schwachstelle nach. Die Schwachstelle ist im gezeigten Ausführungsbeispiel als Filmscharnier ausgebildet, das dem Halteelement die wenn auch äußerst schwache Wirkung einer Federzunge verleiht.

Eine solche gezielte Schwachstelle bedingt eine gewisse Instabilität des Abstützelementes. Die gesamte Anordnung wird dadurch geschwächt und ist insgesamt nicht völlig starr gehalten. Es kann unter Belastung stets die Schwachstelle nachgeben und sich das Abstützelement verschieben. Eine solche Schwachstelle hat darüber hinaus den Nachteil, daß sie leicht einreißen kann. Dies kann sowohl in der Montageposition als auch bei der Montage selber geschehen.

Die EP 0 412 669 offenbart ein Abstützelement nach dem Oberbegriff des Anspruchs 1. Dieses Dokument zeigt zusätzlich zu dem Dokument EP 745 749 A1 auch noch, daß die Federzunge in Einbaulage senkrecht zur Scheibenebene anordbar ist und daß an der Federzunge der Haltevorsprung und/oder des Klemmteil anordbar sind/ist und senkrecht von der Federzunge abstehen. Dieses Abstützelement kann aber keine horizontalen Schubkräfte sicher auf den Rahmen übertragen.

Demgegenüber liegt der Erfindung die Aufgabe zugrunde, ein leicht zu verrastendes Abstützelement anzugeben, daß bei schwachstellenfreiem Querschnitt an starren Profilrahmenabschnitten quer zu seiner Längserstreckung praktisch starr und verlagerungssicher gehalten werden und zudem auch noch horizontale Schubkräfte in Einbaulage auf den Rahmen sicher übertragen kann.

Diese Aufgabe wird erfindungsgemäß gelöst durch ein Abstützelement für eine in einen Hohlprofilrahmen einbaubare Glasscheibe, mit einem an einer Längskante angeordneten Haltevorsprung, der mit einem freien Ende am Hohlprofilrahmen senkrecht zur Scheibenebene abstützbar ist, mit einem Klemmteil, das an einer Bodenlängskante des Hohlprofilrahmens verrastbar ist, und mit einer Federzunge, die in Einbaulage senkrecht zur Scheibenebene anordenbar ist, wobei an der Federzunge der Haltevorsprung und/oder das Klemmteil anordenbar sind/ist und senkrecht von der Federzunge abstehen, wobei in Einbaulage das Ende der Federzunge an einer Wandung des Hohlprofilrahmens anschlagen kann.

Für die Erfindung ist von Bedeutung, daß die Federzunge in Einbaulage senkrecht zur Scheibenebene angeordnet ist. Die Federzunge trägt den Haltevorsprung und/oder das Klemmteil, die senkrecht dazu angeordnet sind. Die horizontal angeordnete Federzunge kann dann zur Verrastung quer zum Abstützelement schwingen bzw. nachgeben. Dadurch kann die Federzunge bei der Verrastung des Haltevorsprung-Klemmteil-Paares leicht elastisch verformt werden, so daß die Raststellung mit lediglich geringem Kraftaufwand erreicht werden kann, ohne daß das Abstützelement beschädigt wird.

Dabei sind die Federzunge, der Haltevorsprung und das Klemmteil in dem jeweiligen Sitz starr und nur mit erheblichem Kraftaufwand aus der Raststellung heraus zu bewegen. Eine Federzunge weist vorzugsweise keinerlei strukturelle, insbesondere querschnittsmäßige Schwächungen des Abstützelements auf. Es ist lediglich eine Federwirkung erforderlich, die eine Komponente in der Rahmenebene haben muß, um das Verrasten wie oben erwähnt zu ermöglichen. Dabei ist eine solche Federzunge in den Hauptbelastungsrichtungen in der Einbaulage praktisch so starr wie die Profilrahmenwandung. In horizontaler Richtung, das heißt senkrecht zur Rahmenebene, sind solche Federzungen sehr starr. Vorzugsweise federn Sie lediglich vertikal nach, daß heißt in der Rahmenebene. Damit ist ein solches Abstützelement praktisch völlig verschiebungsfest in den entsprechenden Vertiefungen oder Nuten durch die Haltevorsprung-Klemmteil-Paarung gehalten. Es können auch mehrere Federzungen vorhanden sein. Dadurch wird ein vorzüglicher Sitz erreicht.

Das Abstützelement kann praktisch ohne Einbußen bei der Festigkeit des Formschlusses an nur einer seiner Längskanten befestigt werden. Dabei ist bereits bei einfacher Profilrahmengestaltung der feste Sitz realisiert. Beispielsweise kann die raumaußenseitige Längskante des Abstützelements wie oben beschrieben formschlüssig festgelegt sein. Dann können vorhandene Profilierungen des Profilrahmens besonders vorteilhaft ausgenutzt werden. Beispielsweise sind außen meist Wasserablaufnuten vorhanden, die hervorragend geeignet sind für den Eingriff eines Klemmteils. Des weiteren sind im Rahmenüberschlag Dichtungsaufnahmenuten vorgesehen, die einen Sitz für den Haltevorsprung bieten. Die genannten Nuten sind benachbart angeordnet, und bieten genügend Querschnitt zur Anordnung der Haltevorsprung-Klemmteil-Paarung.

Die außenseitigen Profilabschnitte sind meist auch besonders stabil. Sie sind insbesondere meist einstückig, um Einbruchsversuchen standhalten zu können. Die Verglasung eines Fensters erfolgt von der Innenseite des Raumes her. Nach Einsetzen der Glasscheibe wird die Glashalteleiste an dem Rahmenprofil befestigt. Daher ist es meist sehr vorteilhaft, daß die gesamte Festlegung des Abstützelementes an einer seiner Längskanten erfolgt, nämlich der außenseitig angeordneten Längskante. Diese technische Notwendigkeit wird bei der vorliegenden Erfindung vorteilhaft ausgenutzt.

Eine besonders bevorzugte Ausgestaltung sieht vor, daß die Federzungen durch längskantenseitig offene Querschlitze des Abstützelements gebildet sind. Die Federzungen mit den dazwischen befindlichen Schlitzen können bei Spritzgußformung des Abstützelementes bereits in der Spritzgießform vorgesehen sein. Die Schlitze können aber auch nach Formung des Abstützelementes eingebracht werden. Dann können sie auch einfach gesägt sein. Dies bietet eine besonders variable Fertigungsmöglichkeit für ein Abstützelement.

Die Länge der Federzungen ist so zu bemessen, daß sie eine leichtgängige Verrastung ermöglichen. Hierzu ist der Federweg entsprechend lang auszulegen. Insbesondere ist die Federzunge bis in das Abstützelement hinein zu erstrecken, jedoch nur soweit, daß die Stabilität des Abstützelementes praktisch nicht beeinträchtigt ist. Die Länge ist bevorzugt so zu wählen, daß sowohl der Haltevorsprung als auch das Klemmteil in dem federnden Bereich der Federzunge angeordnet sind.

Die Querschlitze sind längskantenseitig des Abstützelements offen und erstrecken sich von einer Längskante des Abstützelements ausgehend in den tragenden Teil des Abstützelements hinein, senkrecht zur Rahmenebene. Dadurch wird eine Federkraft erzielt, die durch die Schlitzlänge beeinflußt werden kann. Andererseits ist die Länge der Federzungen so zu bemessen, daß das Abstützelement noch fest und starr innerhalb seiner vorgesehen Position sitzt.

Um die Festlegung des gesamten Abstützelementes an lediglich einer Längskante zu erreichen, wird vorgeschlagen, daß Haltevorsprung und Klemmteil an derselben Längskante des Abstützelements zueinander längsversetzt und überlappungsfrei angeordnet sind. Diese Ausgestaltung bietet einerseits eine hohe Stabilität der Festlegung. Andererseits können Haltevorsprung und Klemmteil beim Einsetzen des Abstützelements vergleichsweise ungehindert in unterschiedliche Vertikalrichtungen federn, ohne sich gegenseitig zu hemmen. Insbesondere ist hierzu bevorzugt, daß Haltevorsprung und Klemmteil an unterschiedlichen Federzungen angeordnet sind. Dann sind auch die Federzungen zueinander längsversetzt und überlappungsfrei an derselben Längskante des Abstützelements angeordnet. Ein Haltevorsprung ist dann nach dem Einsetzen in seinen Sitz vertikal unverschieblich gehalten und trotzdem kann das Abstützelement einfach mit seinem Klemmteil verrastet werden. Haltevorsprung und Klemmteil werden bei der vorgeschlagenen Ausgestaltung mit unterschiedlichen Federzungen leicht in unterschiedliche Vertikalrichtungen ausgelenkt.

Vorzugsweise sind unterschiedliche Federzungen in der Montageposition in entgegengesetzter Richtung gespannt. Neben der leichtgängigen Verrastung bedingt dies einen insbesondere senkrecht vom Rahmenüberschlag wegsicheren Sitz, da eine durch die Verspannung in dieser Richtung bewirkte Klemmung von Haltevorsprung und Klemmteil in ihren Sitzen bewirkt ist. Es ergibt sich eine für den festen Sitz vorteilhafte Selbsthemmung des Abstützelements.

Die Erfindung bietet erstmals die Möglichkeit, daß bei einem zu verrastenden Abstützelement Haltevorsprung und/oder Klemmteil mit Versteifungselemente beaufschlagt sind. Dann ist der Sitz des Abstützelements besonders sicher. Haltevorsprung und/oder Klemmteil sind dann in sich versteift. Bevorzugt ist hierzu, daß lediglich entweder ein Haltevorsprung oder ein Klemmteil mit einem Versteifungselement beaufschlagt ist. Dann kann der andere Partner der Haltepaarung relativ frei federn. Wenn die Versteifungselemente vollständig innerhalb der Federzungen sitzen, können sowohl Haltevorsprung als auch Klemmteil zusätzlich Versteifungselemente aufweisen. Dann federn die Versteifungselemente der Federzungen mit. Vorteilhaft ist hierbei, daß Haltevorsprung und Klemmteil besonders stabil und biegesteif sein können, so daß keinerlei Verformungen von Haltevorsprung und Klemmteil und auch kein Abriß dieser Teile zu befürchten ist.

Bevorzugt ist der Haltevorsprung in dem Hinterschnitt einer Nut des Hohlprofilrahmens verrastbar oder gegen den Hinterschnitt oder gegen einen hinterschnittfreien Vorsprung verrastungsfrei abstützbar.

Des weiteren ist bevorzugt, daß der Hohlprofilrahmen einen Profilboden umfaßt, in dem das Klemmteil als Steg des Abstützelementes ausgebildet ist, der in Einbaulage auf der der Glasscheibe abgewandten Seite sich zum Profilboden hin erstreckt. Das Klemmteil kann auch als eine Wulst oder ein massiver Vorsprung des Abstützelementes oder ein unter eine Federzunge eingelegter Klotz ausgebildet sein, der den Haltevorsprung in seiner Raststellung hält.

Um einen sicheren Sitz bei leichter Verrastung zu gewährleisten, wird vorgeschlagen, daß der Steg in seiner Raststellung vom Profilboden beabstandet angeordnet werden kann.

Alternativ kann jedoch das Abstützelement auch so ausgebildet sein, daß der Steg in seiner Einbaulage auf dem Profilboden aufliegt. Dann ist bevorzugt, daß Klemmteil und Haltevorsprung zueinander längsversetzt angeordnet sind.

Eine besonders bevorzugte Ausgestaltung sieht vor, daß mehr als ein Haltevorsprung und/oder mehr als ein Klemmteil vorhanden sind/ist, und einander abwechselnd an der Längskante des Abstützelements verteilt sind. Diese können wie oben beschrieben verrasten und/oder elastisch nachfedernd zusammenwirken, so daß ein besonders fester Sitz erzielt wird. Wenn die Haltevorsprünge und/oder Klemmteile längsversetzt angeordnet sind, ist das Abstützelement auch gegen Verdrehung in der Abstützflächenebene gesichert.

Die Erfindung wird anhand von in den Zeichnungen dargestellten Ausführungsbeispielen näher erläutert. Es zeigt:
- Fig.1: eine perpektivische Ansicht eines horizontalen Profilstücks eines Hohlprofilrahmens mit eingesetztem Abstützelement,
- Fig.2: eine Draufsicht auf das Abstützelement der Fig.1 von unten gesehen,
- Fig.3: einen Schnitt durch dieses Abstützelement entlang der in Fig.2 gezeigten Schnittlinie in Richtung der Pfeile III gesehen,
- Fig.4: eine Draufsicht auf ein anderes nicht erfindungsgemäßes Abstützelement, ebenfalls von unten gesehen,
- Fig.5: einen Schnitt durch das nicht erfindungsgemäße Abstützelement der Fig.4 entlang der Schnittlinie in Fig.4 und in Richtung der Pfeile V und VI gesehen, und
- Fig.6: einen Querschnitt wie in Fig.5 mit vom Boden beabstandetem Klemmteil.

Sofern im folgenden nichts anderes gesagt ist, bezeichnen gleiche Bezugszeichen stets dieselben konstruktiven Merkmale und beziehen sich stets auf alle Figuren.

Fig.1 zeigt ein Abstützelement 1 einer Glasscheibe, die hier nicht dargestellt ist. Die Glasscheibe ist in einen Hohlprofilrahmen 2 eingebaut von dem nur ein Profilstück dargestellt ist. Das Hohlprofil hat hier nicht gezeigte Hohlkammern. Es handelt sich um einen Kunststoffhohlprofilrahmen. Die Erfindung kann auch an Metallprofilrahmen eingesetzt werden. Das Abstützelement kann auch als Glasfalzeinlage ausgebildet sein, auf der ein der Auflage der Glasscheibe dienender Klotz angeordnet ist.

Das Abstützelement 1 hat insgesamt drei Haltevorsprünge 3. Alle Haltevorsprünge 3 sind an einer Längskante 4 des Abstützelements 1 angeordnet. Sie ragen im wesentlichen rechtwinklig in vertikaler Richtung nach oben über eine Abstützfläche 21 des Abstützelements 1 hinaus. Die freien Enden 5 der Haltevorsprünge 3 sind senkrecht zur Scheibenebene 27 (siehe Fig.3) formschlüssig gehalten. Hierzu sind sie in dem Hinterschnitt 15 einer Nut 16 des Hohlprofilrahmens 2 verrastet. Der Hinterschnitt 15 der Nut 16 wird durch die Nutwand einer Dichtungsaufnahmenut 25 gebildet. Dies ist besonders vorteilhaft, da neben der Dichtungsaufnahmenut 25 keine weiteren, separaten Nuten in dem Hohlprofilrahmen 2 vorgesehen werden müssen. Das Abstützelement 1 kann einfach in den vorhandenen Hinterschnitt 15 eingesetzt und dort verrastet werden. Dies vereinfacht die Produktion des Hohlprofilrahmens 2. Es kann dann auch ein Standard-Hohlprofilrahmen 2 verwendet werden, sofern das Abstützelement 1 die geeigneten Abmaße aufweist.

Das Abstützelement 1 hat des weiteren ein senkrecht von der Abstützfläche 21 nach unten abgewinkeltes Klemmteil 6 (siehe Fig.3). Das Klemmteil 6 ist an einer Bodenlängskante 7 des Hohlprofilrahmens 2 verrastet. Die Längskante 7 wird durch die im gezeigten Ausführungsbeispiel raumaußenseitig liegende Nutwand einer Wasserablaufnut 19 gebildet.

Das Abstützelement 1 hat in seiner Montagestellung horizontal angeordnete Federzungen 8,9, an denen die Haltevorsprünge 3 und die Klemmteile 6 angeordnet sind. Zur Bildung der Federzungen 8,9 ist das Abstützelement 1 mit an seiner Längskante 4 beginnenden Querschlitzen 11,12 versehen. Die Querschlitze 11,12 verlaufen praktisch senkrecht zur Scheibenebene 27. Sie können auch im Winkel innerhalb einer Horizontalebene verlaufen, sofern sie eine Komponente senkrecht zur Scheibenrichtung aufweisen. Dann ist stets gewährleistet, daß Haltevorsprünge 3 und Klemmteile 6 an den Federzungen angeordnet werden und in vertikaler Richtung frei ausgelenkt werden können, sofern die Querschlitze längskantenseitig offen sind.

Die Querschlitze 11,12 erstrecken sich lediglich um den Betrag eines Bruchteils der Breite des Abstützelementes 1 in dieses hinein, bevorzugt nicht über dessen Mitte hinaus. Dann ist die strukturelle Stabilität des Abstützelementes 1 durch die Querschlitze 11,12 praktisch nicht gestört.

Die Haltevorsprünge 3 und Klemmteile 6 sind an derselben Längskante 4 des Abstützelements 1 zueinander längsversetzt und überlappungsfrei angeordnet. Die Federzungen 8 tragen jeweils ein Klemmteil 6. Die Federzungen 9 tragen jeweils einen Haltevorsprung 3. Dafür tragen die Federzungen 8 keinen Haltevorsprung 3 und die Federzungen 9 tragen kein Klemmteil 6. In der gezeigten Darstellung ist das Abstützelement 1 zwischen dem Hinterschnitt 16 und der Längskante 7 der Wasserablaufnut 19 verrastet. Dadurch ist das Abstützelement 1 auch in Richtung 26 senkrecht zur Scheibenebene 27 formschlüssig festgesetzt. Die Federzungen 8,9 sind in entgegengesetzten Vertikalrichtungen gespannt. Dadurch entsteht eine Haltekraft in der Hinterschneidung 16 bzw. an der Längskante 7. Diese Haltekraft drückt Haltevorsprünge 3 und Klemmteile 6 in ihren jeweiligen Sitz und bewirkt so eine Verstärkung des Sitzes durch Selbsthemmung des Abstützelements 1.

Wesentlich ist hierbei, daß zur Verrastung des Abstützelementes 1 aufgrund der Federwirkung der Federzungen 8,9 lediglich geringe Einsetzkräfte vonnöten sind. Mit diesen Einsetzkräften wird dann die Selbsthemmung des Abstützelementes 1 in seinem Sitz bewirkt. Die Selbsthemmung in Richtung 26 senkrecht zur Scheibenebene ist dabei vorzugsweise um ein vielfaches größer, als die zur Einsetzung des Abstützelementes 1 erforderlichen Verrastungskräfte.

Das Abstützelement 1 ist über seinen Querschnitt praktisch schwachstellenfrei ausgebildet. Insbesondere hat das Material des Abstützelementes 1 keine Schwächung, die die Stabilität beeinträchtigen würde. Aufgrund der Federzungen 8,9 ist eine leichte Verrastung auch ohne Schwachstellen ohne weiteres möglich. Die Halterpaarungen können praktisch beliebige Wandstärken aufweisen und müssen nicht mit Verjüngungen oder mit geringerer Dicke gefertigt sein.

Fig. 2 zeigt das Ausführungsbeispiel des Abstützelementes 1 aus Fig.1 von unten gesehen. Das Abstützelement 1 ist mit Auflagestegen 20 am Profilboden 18 des Hohlprofilrahmens 2 abgestützt. In dieser Darstellung sind die Klemmteile 6 zu sehen. Die Haltevorsprünge 3 sind durch das Material der-Federzungen 9 verdeckt und gestrichelt dargestellt. Die Klemmteile 6 haben Versteifungselemente 14.

In Fig.3 ist der Schnitt wie in Fig.2 durch die strichpunktierte Linie angedeutet und in Richtung der Pfeile III gesehen gezeigt. Hier sind die Versteifungselemente 14 von der Seite zu sehen. Sie sind als ausgefüllte Eckwinkel ausgebildet. Sie verlaufen zwischen dem Klemmteil 6, welches als auflageseitiger Steg des Abstützelementes 1 ausgebildet ist, und der Federzunge 8. Sie bewirken eine Versteifung des Klemmteils 6 gegenüber der Federzunge 8, so daß diese beiden Auskragungen sich nicht oder praktisch nicht gegeneinander verformen können. Der Steg, der das Klemmteil 6 bildet, liegt in seiner Raststellung auf dem Profilboden 18 auf. Hierdurch ist das Klemmteil 6 zusätzlich eine Stütze für die Federzunge 8. Das Klemmteil 6 leitet z. B. aus der Verglasung herrührende Druckbelastungen auf die Federzunge 8 auf den Profilboden 18 über und stützt somit die Federzunge 8 unterseitig ab.

Der Schnitt der Fig.3 ist durch den Querschlitz 12 geführt. Dadurch ist die Federzunge 8 im Vordergrund. Dahinter ist der Haltevorsprung 3 zusehen, der in dem Hinterschnitt 15 der Nut 16 verrastet ist. Hierzu hat das freie Ende 5 des Haltevorsprungs 3 eine an die Kontur der Nut 16 angepaßte Kontur. Im gezeigten Ausführungsbeispiel läuft das freie Ende 5 in vertikaler Richtung zur Fensteraußenseite hin spitz zu und ist in dem Hinterschnitt 15 der Nut 16 mit dieser Spitze verrastet. Dabei wird die Nut 16 durch eine Wand der Dichtungsaufnahmenut 25 gebildet. Diese Dichtungsaufnahmenut 25 ist praktisch immer an der Fensteraußenseite vorhanden, so daß ihre Wand stets zur horizontal formschlüssigen Festlegung des Abstützelements 1 verwendet werden kann.

Der rauminnenseitig angeordnete Auflagesteg 20 des Abstützelements 1 greift in eine Aufnahmenut 24 des Hohlprofilrahmens 2 ein. Dies bewirkt eine verbesserte, horizontale Festlegung des Abstützelementes 1; mit der horizontalen Richtung ist hier die Richtung 26 senkrecht zur Scheibenebene 27 gemeint.

Fig.4 zeigt die Ansicht eines nicht erfindungsgemäßen Abstützelementes 1 von unten gesehen. Da die Fig.5 und 6 sich auf Fig.4 beziehen, sind die dort gezeigten Abstützelemente ebenfalls nicht erfindungsgemäß. Bei diesem Abstützelement sind die Haltevorsprünge 3 und die Klemmteile 6 jeweils an denselben Federzungen 9 sowie an der Zunge 28 angeordnet. Die Zunge 28 kann - auch im Ausführungsbeispiel der Fig.2 - trotz ihre Länge eine gewisse Federwirkung besitzen, die das einfache Verrasten und alle weiteren Vorteile der Erfindung bedingt.

Die Anordnung beider Partner der Halterpaarung an denselben Federzungen 8,9,28 bewirkt hier eine Verstärkung des formschlüssigen Sitzes des Abstützelements 1. Die Halterpaarung wird nämlich gegeneinander an denselben Federzungen verklemmt. Trotzdem wird durch die Federzungen ein federndes Einsetzen des Abstützelements 1 ermöglicht. Die Federzungen können den bei Einsetzen auftretenden Kräften nachgeben. So kann beispielsweise zunächst der Haltevorsprung 3 in den Hinterschnitt 15 eingesetzt werden. Daraufhin kann das Klemmteil 6 unter Verformung der Federzungen 8,9 sowie der Zunge 28 an der Längskante 7 verrastet werden.

Hierzu ist in Fig.5 der Schnitt entlang der Schnittlinie der Fig.4 in Richtung der Pfeile V, VI gezeigt. Klemmteil 6 und Haltevorsprung 3 sind an der Federzunge 9 angeordnet. Das Klemmteil 6 ist mit einem Versteifungselement 14 versteift. Die Haltevorsprünge 3 haben bei diesem Abstützelement eine insgesamt in vertikaler Richtung nach oben sich verjüngende Kontur, die mit ihrer Spitze in die Hinterschneidung 15 eingreift und dort formschlüssig festgesetzt ist. Das Klemmteil 6 stützt sich auf dem Nutboden 18 ab.

Fig.6 zeigt ein anderes nicht erfindungsgemäßes Abstützelement. Hier ist das Klemmteil 6 verkürzt. Es stützt sich nicht auf dem Profilboden 18 ab. Es ist von diesem beabstandet angeordnet. Dies hat den Vorteil, daß das Klemmteil 6 mit geringerem Kraftaufwand an der Längskante 7 zu verrasten ist. Bei Anordnung von Klemmteil 6 und Haltevorsprung 3 an derselben Federzunge 9 - wie gezeigt - ist diese Ausgestaltung besonders vorteilhaft. Die erforderliche Verformung der Federzunge 9 ist dann vergleichsweise gering. Somit kann das Abstützelement 1 leichter eingesetzt werden. Trotzdem ist bei dieser Ausgestaltung eine lagerungssichere Festlegung des Abstützelementes 1 gegeben. Eine Verschiebung zur Rauminnenseite könnte nur gegen den Verformungswiderstand des Klemmteils 6 erfolgen. Auch hierzu wären extrem hohe Verformungskräfte erforderlich, so daß das Abstützelement 1 sehr fest sitzt.

## Patentansprüche

1. Abstützelement (1) für eine in einen Hohlprofilrahmen (2) einbaubare Glasscheibe, mit einem an einer Längskante (4) angeordneten Haltevorsprung (3), der mit einem freien Ende am Hohlprofilrahmen (2) senkrecht zur Scheibenebene (27) abstützbar ist, mit einem Klemmteil (6), das an einer Bodenlängskante (7) des Hohlprofilrahmens (2) verrastbar ist, und mit einer Federzunge (8,9), die in Einbaulage senkrecht zur Scheibenebene (27) angeordnet ist, wobei an der Federzunge (8,9) der Haltevorsprung (3) und/oder das Klemmteil (6) anordenbar sind/ist und senkrecht von der Federzunge (8,9) abstehen, **dadurch gekennzeichnet, daß** in Einbaulage das Ende der Federzunge (8,9) an einer Wandung des Hohlprofilrahmens (2) anschlägt.

2. Abstützelement nach Anspruch 1, **dadurch gekennzeichnet, daß** die Federzungen (8,9) durch längskantenseitig offene Querschlitze (11,12) des Abstützelements (1) gebildet sind.

3. Abstützelement nach Anspruch 1 oder 2, **dadurch gekennzeichnet, daß** Haltevorsprung (3) und Klemmteil (6) an derselben Längskante (4) des Abstützelements (1) zueinander längsversetzt und überlappungsfrei angeordnet sind.

4. Abstützelement nach Anspruch 3, **dadurch gekennzeichnet, daß** Haltevorsprung (3) und Klemmteil (6) an unterschiedlichen Federzungen (8,9) angeordnet sind.

5. Abstützelement nach einem der Ansprüche 1 bis 4, **dadurch gekennzeichnet, daß** unterschiedliche Federzungen (8,9) in Einbaulage in entgegengesetzter Vertikalrichtung gespannt sind.

6. Abstützelement nach einem der Ansprüche 1 bis 5, **dadurch gekennzeichnet, daß** Haltevorsprung (3) und/oder Klemmteil (6) mit Versteifungselemente (14) beaufschlagt sind.

7. Abstützelement nach einem der Ansprüche 1 bis 6, **dadurch gekennzeichnet, daß** der Haltevorsprung (3) in dem Hinterschnitt (15) einer Nut (16) des Hohlprofilrahmens (2) verrastbar ist oder sich gegen den Hinterschnitt (15) oder gegen einen hinterschnittfreien Vorsprung verrastungsfrei abstützbar ist.

8. Abstützelement nach einem der Ansprüche 1 bis 6, **dadurch gekennzeichnet, daß** der Hohlprofilrahmen (2) einen Profilboden umfaßt und das Klemmteil (6) als Steg des Abstützelementes (1) ausgebildet ist, der in Einbaulage auf der der Glasscheibe abgewandten Seite sich zum Profilboden hin erstreckt.

9. Abstützelement nach Anspruch 8, **dadurch gekennzeichnet, daß** der Steg in Einbaulage vom Profilboden beabstandet anordenbar ist.

10. Abstützelement nach Anspruch 8, **dadurch gekennzeichnet, daß** der Steg in seiner Einbaulage auf dem Profilboden aufliegt.

11. Abstützelement nach einem der Ansprüche 1 bis 10, **dadurch gekennzeichnet, daß** mehr als ein Haltevorsprung (3) und/oder mehr als ein Klemmteil (6) vorhanden sind/ist, und einander abwechselnd an der Längskante (4) des Abstützelements verteilt sind.

## Claims

1. Support element (1) for a glass pane which can be installed into a hollow profile frame (2), having a holding projection (3) which is disposed on a longitudinal edge (4) and can be supported with a free end on the hollow profile frame (2) perpendicular to the pane plane (27), having a clamping part (6) which can be locked on a base longitudinal edge (7) of the hollow profile frame (2), and having a resilient tongue (8, 9) which in the installed position is disposed perpendicular to the pane plane (27), wherein the holding projection (3) and/or the clamping part (6) can be disposed on the resilient tongue (8, 9) and protrude perpendicularly from the resilient tongue (8, 9), **characterised in that** in the installed position the end of the resilient tongue (8, 9) abuts against a wall of the hollow profile frame (2).

2. Support element as claimed in claim 1, **characterised in that** the resilient tongues (8, 9) are formed by transverse slots (11, 12) in the support element (1) which are open on the longitudinal edge-side.

3. Support element as claimed in claim 1 or 2, **characterised in that** the holding projection (3) and the clamping part (6) are disposed on the same longitudinal edge (4) of the support element (1) in such a manner as to be longitudinally offset with respect to each other and as not to overlap.

4. Support element as claimed in claim 3, **characterised in that** the holding projection (3) and the clamping part (6) are disposed on different resilient tongues (8, 9).

5. Support element as claimed in any one of claims 1 to 4, **characterised in that** in the installed position different resilient tongues (8, 9) are clamped in an opposite vertical direction.

6. Support element as claimed in any one of claims 1 to 5, **characterised in that** the holding projection (3) and/or the clamping part (6) are influenced by stiffening elements (14).

7. Support element as claimed in any one of claims 1 to 6, **characterised in that** the holding projection (3) can be locked in the undercut (15) of a groove (16) of the hollow profile frame (2) or can be supported in a lock-free manner against the undercut (15) or against a projection which does not have an undercut.

8. Support element as claimed in any one of claims 1 to 6, **characterised in that** the hollow profile frame (2) comprises a profile base and the clamping part (6) is formed as a web of the support element (1) which in the installed position extends towards the profile base on the side facing away from the glass pane.

9. Support element as claimed in claim 8, **characterised in that** in the installed position the web can be disposed spaced apart from the profile base.

10. Support element as claimed in claim 8, **characterised in that** in its installed position the web is supported on the profile base.

11. Support element as claimed in any one of claims 1 to 10, **characterised in that** more than one holding projection (3) and/or more than one clamping part (6) is/are provided and are distributed in a mutually alternating manner on the longitudinal edge (4) of the support element.

## Revendications

1. Elément de support (1) pour une vitre apte à être montée dans un châssis profilé creux (2), comprenant une saillie de fixation (3) qui est disposée sur un bord longitudinal (4) et qui est apte à s'appuyer avec une extrémité libre contre le châssis profilé creux (2) perpendiculairement au plan (27) de la vitre, un élément de serrage (6) qui est apte à être encliqueté sur un bord longitudinal inférieur (7) du châssis (2), et une languette élastique (8, 9) qui, en position montée, est perpendiculaire au plan (27) de la vitre, la saillie de fixation (3) et/ou l'élément de serrage (6) étant aptes à être disposés sur la languette élastique (8, 9) et dépassant de celle-ci perpendiculairement, **caractérisé en ce qu'**en position montée, l'extrémité de la languette élastique (8, 9) bute contre une paroi du châssis profilé creux (2).

2. Elément de support selon la revendication 1, **caractérisé en ce que** les languettes élastiques (8, 9) sont définies par des fentes transversales (11, 12) de l'élément de support (1) qui sont ouvertes du côté du bord longitudinal.

3. Elément de support selon la revendication 1 ou 2, **caractérisé en ce que** la saillie de fixation (3) et l'élément de serrage (6) sont décalés longitudinalement l'un par rapport à l'autre sur le même bord longitudinal (4) de l'élément de support (1) et ne se recouvrent pas.

4. Elément de support selon la revendication 3, **caractérisé en ce que** la saillie de fixation (3) et l'élément de serrage (6) sont disposés sur des languettes élastiques (8, 9) différentes.

5. Elément de support selon l'une des revendications 1 à 4, **caractérisé en ce que** des languettes élastiques (8, 9) différentes sont tendues dans des directions verticales opposées, en position montée.

6. Elément de support selon l'une des revendications 1 à 5, **caractérisé en ce que** la saillie de fixation (3) et/ou l'élément de serrage (6) sont contraints à l'aide d'éléments de renforcement (14).

7. Elément de support selon l'une des revendications 1 à 6, **caractérisé en ce que** la saillie de fixation (3) est apte à être encliquetée dans la contre-dépouille (15) d'une rainure (16) du châssis profilé creux (2) ou est apte à s'appuyer, sans encliquetage, contre ladite contre-dépouille (15) ou contre une saillie sans contre-dépouille.

8. Elément de support selon l'une des revendications 1 à 6, **caractérisé en ce que** le châssis profilé creux (2) comprend un fond profilé, et l'élément de serrage (6) est conçu comme une nervure de l'élément de support (1) qui s'étend, en position montée, sur le côté opposé à la vitre, en direction du fond profilé.

9. Elément de support selon la revendication 8, **caractérisé en ce que** la nervure, en position montée, est apte à être disposée à une certaine distance du fond profilé.

10. Elément de support selon la revendication 8, **caractérisé en ce que** la nervure, dans sa position de montage, est posée sur le fond profilé.

11. Elément de support selon l'une des revendications 1 à 10, **caractérisé en ce qu'**il y a plus d'une saillie de fixation (3) et/ou plus d'un élément de serrage (6), qui sont répartis en alternance sur le bord longitudinal (4) de l'élément de support.
